# FASCICULE DE BREVET EUROPEEN

(11) **EP 2 581 290 B1**
(45) Date de publication et mention de la délivrance du brevet: **08.04.2015**
(21) Numéro de dépôt: 12187361.6
(22) Date de dépôt: 05.10.2012
(51) Int. Cl.: B61D 19/02

(54) **Dispositif de commande d'ouverture et de fermeture d'une porte louvoyante et coulissante ou analogue**
Steuervorrichtung zum Öffnen und Schließen einer Schwenk-Schiebetür oder Ähnlichem
Device for controlling the opening and closing a sliding and pivoting door or similar

(30) Priorité: 14.10.2011 FR 1159295
(43) Date de publication de la demande: 17.04.2013
(73) Titulaire: Faiveley Transport, 92230 Gennevilliers (FR)
(72) Inventeur: Proust, Christophe, 37200 Tours (FR)
(74) Mandataire: Novagraaf Technologies

(56) Documents cités:
- EP-A2- 1 767 389
- CH-A5- 603 376
- FR-A1- 2 795 446

## Description

L'invention concerne le domaine des ouvertures motorisées d'un véhicule, et notamment celui des portes louvoyantes et coulissantes de rames ferroviaires, comme celles qui sont décrites dans les documents FR 2 795 446 A1 ou CH 603 376 A5 de l'art antérieur.

L'invention concerne plus particulièrement un dispositif motorisé de commande d'ouverture et de fermeture d'un vantail de porte, ainsi qu'un vantail équipé d'un tel dispositif de commande.

Le dispositif de commande selon l'invention est destiné notamment, mais non exclusivement, à des portes de rames ferroviaires.

Il est répandu d'équiper des rames ferroviaires de trains à grandes vitesses de portes louvoyantes et coulissantes. Pour passer d'une position fermée dans laquelle elles sont encastrées dans une ouverture formée dans la caisse de sorte à affleurer la paroi extérieure de la caisse, à une position ouverte dans laquelle elles sont disposées parallèles à la paroi extérieure de la caisse, les vantaux de portes louvoyantes coulissantes doivent effectuer à l'ouverture un mouvement de rotation ayant pour but de les dégager du bâti bordant l'ouverture. Dans la suite du mouvement, l'orientation du vantail se modifie progressivement de façon à ce que, en fin d'ouverture, le vantail se trouve parallèle à la paroi extérieure de la caisse.

De manière classique, les organes de commandant d'ouverture (et de fermeture) comprennent un arbre rotatif vertical appelé stabilisateur portant deux pignons disposés chacun au niveau d'une extrémité du stabilisateur, chaque pignon engrenant une crémaillère horizontale ménagée sur la face intérieure du vantail.

Selon une réalisation particulière connue, le pignon ménagé à l'extrémité supérieure du stabilisateur engrène un pignon moteur porté par l'arbre de sortie d'un moteur. Le stator du moteur est monté pivotant par rapport au stabilisateur. Plus particulièrement, le moteur est solidaire d'un bras reliant son stator à la caisse, chaque extrémité du bras étant montée respectivement sur le stator moteur, et sur la caisse autour d'axes parallèles à l'axe du stabilisateur.

Le dispositif de commande ainsi configuré présente cependant l'inconvénient d'être encombrant et de limiter la course du vantail lors de la phase de coulissement. En effet, afin d'assurer un dégagement suffisant du vantail lors de la phase de louvoiement, le mouvement circulaire du stabilisateur utilise dès lors une partie de la course nécessaire au coulissement. Le mouvement de coulissement du vantail qui s'ensuit pour atteindre une position d'ouverture complète sera alors d'autant plus réduit. Un besoin de louvoiement plus important limitera d'autant la course de coulissement du vantail, et donc le passage libre ainsi créé. Par passage libre, on entend une largeur d'ouverture du vantail permettant l'accès à la rame une fois le vantail en position d'ouverture complète.

L'invention vise à remédier à ces problèmes en proposant un dispositif de commande d'ouverture et de fermeture d'un vantail d'une porte louvoyante et coulissante présentant un passage libre optimisé en position d'ouverture complète (ie. après coulissement du vantail le long de la caisse).

Le dispositif de commande selon l'invention a également pour but de limiter l'encombrement du dispositif motorisé en lui même.

A cet effet, et selon un premier aspect, l'invention propose un dispositif de commande d'ouverture et de fermeture d'un vantail d'une porte louvoyante et coulissante par rapport à une caisse d'un véhicule, le dispositif étant apte à entrainer le vantail d'une position fermée dans laquelle il obture une ouverture ménagée dans la caisse à une position ouverte dans laquelle elle libère l'ouverture, et inversement, l'ouverture définissant un plan d'ouverture de la porte, le dispositif de commande comprenant un stabilisateur vertical d'axe A portant des pignons, chaque pignon étant destiné à engrener une crémaillère ménagée sur le vantail, et un moteur d'entrainement, monté pivotant par rapport au stabilisateur, comprenant un rotor ayant un axe de rotation parallèle à l'axe A et un stator apte à transmettre un effort de rotation lorsque le rotor est bloqué en rotation, le rotor portant un pignon moteur engrené avec l'un des pignons du stabilisateur. Selon l'invention, le stabilisateur est relié à la caisse par une liaison pivot glissant suivant un axe perpendiculaire au plan d'ouverture de la porte et le moteur est lié à la caisse par une bielle de réaction présentant une première extrémité destinée à être montée articulée par rapport à la caisse et une deuxième extrémité articulée sur le stator moteur suivant un axe parallèle à l'axe A.

Ainsi, le remplacement d'un mouvement de pivotement du stabilisateur par rapport à la caisse par un mouvement de translation rectiligne perpendiculaire au plan d'ouverture de la porte permet de réduire son encombrement, de le déporter et ainsi d'obtenir une largeur d'ouverture de porte (passage libre) plus important que celle obtenue avec le dispositif de commande de l'art antérieur.

Avantageusement, la liaison pivot glissant comporte un arbre relié de manière solidaire au stabilisateur, ledit arbre étant monté coulissant dans un fût destiné à être fixé sur la caisse du véhicule. Selon un mode de réalisation particulier, il peut être prévu que le fût soit monté articulé par rapport à la caisse du véhicule.

Dans un mode de réalisation particulièrement avantageux, le fût est un coulisseau à roulement à bille. Cela permet en effet d'améliorer le mouvement de translation de l'arbre et ainsi réduire les contraintes exercées sur l'arbre lors de l'ouverture et fermeture du vantail.

Avantageusement, la liaison pivot glissant est agencée pour être montée pivotante par rapport à la caisse autour d'un axe horizontal s'étendant parallèlement au plan d'ouverture de la porte. Par cet agencement, elle assure une fonction de balancier permettant d'ajuster le mouvement de la partie haute et de la partie basse du vantail.

Avantageusement, le dispositif de commande comporte une barre de conjugaison mobile en rotation par rapport à la caisse autour d'un axe parallèle à l'axe A du stabilisateur, ladite barre de conjugaison étant couplée au stabilisateur de façon à assurer un mouvement synchronisé des parties haute et basse du vantail.

Selon un mode de réalisation particulier, la barre de conjugaison est couplée au stabilisateur par l'intermédiaire d'une première bielle d'entrainement, ladite bielle permet d'entrainer en rotation la barre de conjugaison lorsque le stabilisateur est mis en mouvement par le moteur.

Avantageusement, la barre de conjugaison est couplée au stabilisateur par l'intermédiaire d'une deuxième bielle d'entrainement, ladite bielle permet d'entrainer le stabilisateur en direction de l'ouverture du vantail en réponse à une mise en rotation de la barre de conjugaison.

Avantageusement, le stabilisateur comporte, en partie inférieur au moins un galet de roulement logé dans un rail de guidage apte à être fixé sur la caisse. La présence de l'agencement galet de roulement / rail de guidage disposé en partie basse du stabilisateur permet de conserver sa position verticale en orientant le stabilisateur dans un plan perpendiculaire au plan d'ouverture, ainsi que celle du vantail. Ledit galet permet également de compenser la réaction de la masse du vantail, cette réaction variant selon que le vantail est en position fermée ou en position ouverte.

Afin d'assurer le louvoiement du vantail, le rail de guidage inférieur présente un axe de roulement parallèle à l'axe de la liaison pivot glissant.

Avantageusement, le moteur est un moteur flottant.

L'invention concerne également un vantail de porte louvoyante et coulissante (2) équipée d'un dispositif de fermeture et d'ouverture selon l'une quelconque des revendications précédentes.

Le dispositif de commande selon l'invention a donc principalement pour avantage d'être compact et d'optimiser la largeur de l'ouverture (passage libre) de la porte lorsque le vantail est en position d'ouverture complète.

D'autres objets et avantages de l'invention apparaîtront au cours de la description qui suit, faite en référence aux dessins annexés, dans lesquels :
- la figure 1 représente une vue schématique en perspective d'un dispositif de commande d'ouverture et de fermeture d'un vantail de porte louvoyante et coulissante d'une rame ferroviaire selon un exemple de réalisation de l'invention ;
- la figure 2 représente une vue en perspective de la partie haute du dispositif de commande de la figure 1, le dispositif étant représenté lorsque le vantail est en position fermée ;
- la figure 3 représente une vue en perspective de la partie haute du dispositif de commande de la figure 1, le dispositif étant représenté lorsque le vantail est en position ouverte ;
- les figures 4 et 5 représentent une vue de dessus du dispositif de commande représenté respectivement sur les figures 2 et 3 ;
- les figures 6 et 7 représentent respectivement une schématisation du dispositif de commande des figures 4 et 5 ;
- la figure 8 représente une vue en perspective de la partie inférieure du dispositif de commande de la figure 1, le dispositif étant représenté lorsque le vantail est en position fermée ;
- la figure 9 représente une vue en perspective de la partie inférieure du dispositif de commande de la figure 1, le dispositif étant représenté lorsque le vantail est en position ouverte ;
- la figure 10 représente une vue en perspective latérale de la partie basse du dispositif de commande de la figure 8.

En relation avec les figures 1 à 10, il est décrit un dispositif motorisé de commande 1 d'ouverture et de fermeture d'un vantail 2 de porte louvoyante et coulissante équipant une rame ferroviaire.

Le dispositif de commande 1 est disposé de manière à agir sur la face intérieure 2b du vantail 2 et ainsi faire passer le vantail 2 d'une position fermée dans laquelle il obture l'ouverture 100 ménagée dans la caisse 10 à une position ouverte dans laquelle il libère l'ouverture 100, et inversement. Dans le mode de réalisation décrit, le vantail 2, en position fermée, est encastrée dans l'ouverture 100 de sorte à présenter une face extérieure 2a affleurant la face extérieure 10a de la caisse 10.

Dans ce qui suit, on définira la position des éléments constituant le dispositif de commande dans la situation où il est monté sur la caisse.

Dans le mode de réalisation décrit, le dispositif de commande 1 selon l'invention comporte un stabilisateur vertical 3 associé à deux mécanismes d'entrainement et de guidage du vantail 2 destinés à être disposés respectivement en partie haute et en partie basse du vantail 2 lorsque ce dernier est équipé du dispositif de commande 1. On parlera par la suite de mécanisme d'entrainement supérieur et de mécanisme d'entrainement inférieur.

Le dispositif de commande 1 est fixé à la caisse par l'intermédiaire de deux plaques de fixation, l'une en partie supérieure 12a, l'autre en partie inférieure 12b. Dans le mode de réalisation illustré, et avantageusement, la plaque d'interface supérieure 12a est pourvue d'une équerre de fixation 13a comprenant une première interface 130a fixée sur la plaque d'interface supérieure 12a et une interface 131a s'étendant parallèlement au plan de l'ouverture 100 une fois le dispositif de commande 1 monté sur la caisse. De même, et avantageusement, la plaque d'interface inférieure 12b est pourvue d'une équerre de fixation 13b comprenant une première interface 130b fixée sur la plaque d'interface inférieure 12b et une deuxième interface 131b s'étendant perpendiculairement au plan de l'ouverture 100 une fois le dispositif de commande 1 monté sur la caisse. Comme on le verra plus loin, les deuxième interfaces supérieure et inférieure 131a et 131b comportent des moyens d'accroche de la barre de conjugaison 4.

Le stabilisateur 3 est traversé par un arbre pourvu, au niveau de chacune de ses extrémités, d'un pignon 5a, 5b intervenant dans les mécanismes d'entrainement respectivement supérieur et inférieur du vantail 2. Plus particulièrement, et comme cela sera décrit plus loin, l'un des pignons 5a intervient dans le mouvement de fermeture ou d'ouverture, en partie haute du vantail 2, l'autre pignon 5b intervenant en partie basse. On parlera par la suite respectivement de pignon de stabilisation supérieur 5a et de pignon de stabilisation inférieur 5b.

Les pignons de stabilisation supérieur et inférieur 5a, 5b sont destinés à engrener des crémaillères prévues à cet effet sur le vantail 2, l'une étant ménagée en partie haute du vantail 2 de façon à coopérer avec le pignon d'entrainement supérieur 5a, l'autre étant ménagée en partie basse du vantail 2 de façon à coopérer avec le pignon d'entrainement inférieur 5b.

Afin de maintenir lesdits pignons 5a, 5b en contact avec les crémaillères associées, l'arbre du stabilisateur 3 porte également au niveau de chacune de ses extrémités, des galets de guidage et de reprise de charge 18a, 19a, 18b, 19b montés libre en rotation suivant des axes parallèles à l'axe A du stabilisateur 3 et agencés pour se déplacer dans des rails de guidage supérieur et inférieur ménagés sur la face intérieure du vantail, respectivement en partie supérieure et inférieure (non représentés).

Dans le mode de réalisation illustré, les galets de guidage et de reprise de charge 18a, 19a, 18b, 19b sont portés par deux pièces de liaison, l'une supérieure 17a, l'autre inférieure 17b, montées folles sur l'arbre du stabilisateur 3.

La stabilisateur 3 est fixé par ailleurs à la caisse 10 au moyen d'une liaison pivot 14. Dans le mode de réalisation illustré, la liaison pivot est formée d'un fût 15 fixé sur la plaque de fixation 12a. Le fût 15 est traversé par un arbre 16 relié au stabilisateur 3. L'arbre 16 est monté libre en rotation et en translation dans le fût 15 suivant un axe perpendiculaire au plan de l'ouverture 100.

Avantageusement, le fût 15 est monté pivotant sur la caisse 10 autour d'un axe 30 s'étendant horizontalement et parallèlement au plan de l'ouverture 100. Ce mouvement de balancier du fût permet d'ajuster le parallélisme du vantail 2 par rapport à la caisse 10.

Avantageusement, le fût 15 est un coulisseau à roulement à billes. Cela permet ainsi de réduire les contraintes exercées sur l'arbre 16 par le fût 15 lors du coulissement de l'arbre dans le fût et ainsi faciliter le mouvement d'ouverture et de fermeture du vantail 2.

Le stabilisateur 3 présente en outre en partie basse un bras 25 s'étendant dans un plan perpendiculaire à l'axe de la barre de conjugaison 4. Le bras est pourvu d'un galet 26 logé dans un rail de guidage 27 ménagé sur la face inférieure de la deuxième interface 131b de l'équerre de fixation 13b, ledit rail s'étendant suivant un axe parallèle à l'axe de l'arbre 16 traversant le fût 15.

Le dispositif de commande 1 comporte en outre un moteur d'entrainement 6 monté pivotant par rapport au stabilisateur 3 au moyen de plaques de fixation 6a, 6b.

Le moteur 6 comporte un rotor monté dans le stator 8 du moteur apte à pivoter en réaction au blocage du rotor, comme on le verra plus loin.

Le moteur 6 est agencé sur le stabilisateur 3 de manière à présenter un arbre de sortie ayant un axe de rotation parallèle à l'axe A. L'arbre de sortie porte un pignon d'entrainement 7, par la suite appelé pignon moteur, s'engrenant avec le pignon de stabilisation 5a.

Dans le mode de réalisation illustré, le stator moteur 8 est relié à la caisse 10 par une bielle de réaction 9. Plus particulièrement, la bielle de réaction 9 présente une extrémité 9a montée articulée sur un doigt de fixation porté par le stator moteur 8 et s'étendant suivant un axe parallèle à l'axe de rotation du moteur, l'autre extrémité étant montée de manière articulée sur la deuxième interface 131a de l'équerre de fixation 13a.

Avantageusement, le moteur 6 est un moteur flottant.

Dans le mode de réalisation décrit, le dispositif de commande 1 comporte une barre de conjugaison 4. Associée avec le stabilisateur vertical 3, la barre de conjugaison 4 permet de synchroniser le mouvement de fermeture ou d'ouverture du vantail 2 exercé par le mécanisme d'entrainement supérieur sur la partie haute du vantail avec le mouvement de fermeture ou d'ouverture exercé par le mécanisme d'entrainement inférieur sur la partie basse du vantail. Cette synchronisation du mouvement sera détaillée plus loin.

Avantageusement, la barre de conjugaison 4 est montée libre en rotation entre les deuxièmes interfaces 131a, 131b des équerres de fixation 13a, 13b fixées respectivement sur les plaques d'interface supérieure et inférieure.

Avantageusement, la barre de conjugaison est couplée au stabilisateur 3 au moyen de deux bielles, l'une des bielles intervenant au niveau du mécanisme d'entrainement supérieur (bielle 21), l'autre intervenant au niveau du mécanisme d'entrainement inférieur (bielle 23) (figures 2, 3, 8 à 9). On parlera par la suite de bielle d'entrainement supérieure 21 et de bielle d'entrainement inférieure 23.

S'agissant de la bielle 21, celle-ci est destinée à entrainer en rotation la barre de conjugaison 4 autour de son axe. Dans le mode de réalisation décrit, la bielle d'entrainement 21 présente une extrémité 21a articulée sur le stabilisateur 3, l'autre extrémité 21b étant montée articulée sur un bras de fixation 22 solidaire de la barre de conjugaison 4 suivant un axe parallèle à l'axe de la barre de conjugaison (et donc parallèle à l'axe A du stabilisateur).

S'agissant de la bielle 23, celle-ci est destinée à entrainer le stabilisateur 3 en réponse au mouvement de rotation de la barre de conjugaison 4. Dans le mode de réalisation décrit, la bielle inférieure 23 présente une extrémité montée articulée sur un bras de fixation 24 solidaire de la barre de conjugaison 4, l'autre extrémité étant montée articulée sur un doigt de fixation 28 porté par le stabilisateur 3 (figure 8 et 9). Les articulations ont des axes parallèles à l'axe A.

Il va être décrit à présent les mouvements et interactions intervenant entre les éléments du dispositif de commande 1 pour faire passer le vantail 2 de la position de fermeture à la position d'ouverture (figures 3, 6 et 7).

Selon le dispositif de commande 1 décrit précédemment, l'ouverture du vantail 2 est actionnée par la mise en rotation dans le sens suivant la flèche F1 (sens antihoraire) du stator 8 du moteur 6. La bielle de réaction 9 étant montée articulée à la caisse 10 par l'une de ses extrémités, un effort de poussée est appliqué par l'autre extrémité 9a de la bielle de réaction 9, au niveau du doigt de fixation 11 porté par le stator 8 du moteur, entrainant le moteur 6 suivant la flèche F2. Le moteur entraine dans son mouvement combiné de rotation et de translation le stabilisateur 3 qui entraine alors dans sa course l'arbre 16, ce dernier coulissant dans le fût 15 suivant la flèche F3. Cette liaison est couplée au guidage en partie basse, où le galet 26 est guidé dans le rail 27. Ainsi guidé, le stabilisateur 3 se déplace dans un seul et unique plan, perpendiculaire au plan d'ouverture P et de ce fait limite le champ de course morte.

Conjointement à l'entrainement de l'arbre 16 dans le fût 15, le stabilisateur 3 imprime un mouvement de rotation à la barre de conjugaison 4 suivant la flèche F4 du fait de la présence de la bielle d'entrainement supérieure 21. En tournant, la barre de conjugaison 4 entraine la partie inférieure du stabilisateur 3 suivant un mouvement de translation rectiligne en direction de l'ouverture 100 de la porte via la bielle d'entrainement inférieure 23 (suivant la flèche F5).

Une fois la phase de louvoiement (déploiement) terminée, elle est suivie de la phase de coulissement du vantail le long de la face extérieure de la caisse 10. Cette phase est lancée par la mise en rotation du rotor dans le sens horaire, ce dernier entrainant dans son mouvement le pignon moteur 7. Le pignon moteur 7 entraine par engrènement le pignon du stabilisateur dans un sens antihoraire lequel entraine le coulissement du vantail par engrènement des pignons de stabilisation 18a, 19a, 18b, 19b dans les crémaillères du vantail 2.

La fermeture du vantail sera réalisée de la même manière selon des mouvements en sens inverse de ceux mis en oeuvre pour l'ouverture. En particulier, l'engagement du vantail dans l'ouverture 100 sera obtenu par rotation du stator moteur 8 dans le sens horaire.

Il est bien entendu évident que le sens de rotation du stator de moteur et de son rotor décrit ci-dessus en relation avec le mouvement de louvoiement et de coulissement du vantail est donné à titre d'exemple et qu'il peut être prévu un agencement des pièces constituant le dispositif de commande tel que le louvoiement du vantail est actionné par rotation du stator du moteur et de son rotor dans le sens horaire.

L'invention est décrite dans ce qui précède à titre d'exemple. Il est entendu que l'homme du métier est à même de réaliser différentes variantes de réalisation de l'invention sans pour autant sortir du cadre de l'invention.

## Revendications

1. Dispositif de commande (1) d'ouverture et de fermeture d'un vantail (2) de porte louvoyant et coulissant par rapport à une caisse (10) d'un véhicule, le dispositif étant apte à entrainer le vantail (2) d'une position fermée dans laquelle il obture une ouverture (100) ménagée dans la caisse (10) à une position ouverte dans laquelle il libère l'ouverture (100), et inversement, l'ouverture (100) définissant un plan d'ouverture de la porte, le dispositif de commande (1) comprenant :
- un stabilisateur (3) vertical d'axe A portant des pignons (5a, 5b), chaque pignon (5a, 5b) étant destiné à engrener une crémaillère ménagée sur le vantail (2), et
- un moteur d'entrainement (6), monté pivotant par rapport au stabilisateur (3), comprenant un rotor d'axe de rotation parallèle à l'axe A et un stator (8) apte à transmettre un effort de rotation lorsque le rotor est bloqué en rotation, le rotor, portant un pignon moteur (7) engrené avec l'un des pignons (5a, 5b), **caractérisé en ce que** ledit stabilisateur (3) et le moteur (6) sont reliés à la caisse (10) respectivement :
- par une liaison pivot glissant (14) suivant un axe perpendiculaire au plan d'ouverture de la porte, et
- par une bielle de réaction (9) présentant une première extrémité destinée à être montée articulée par rapport à la caisse (10) et une deuxième extrémité (9a) montée articulée sur le stator (8) du moteur (6) suivant un axe parallèle à l'axe A.

2. Dispositif de commande (1) selon la revendication 1, **caractérisé en ce que** la liaison pivot glissant (14) comporte un arbre (16) relié de manière solidaire au stabilisateur (3), ledit arbre (16) étant monté coulissant dans un fût (15) destiné à être fixé sur la caisse (10) du véhicule.

3. Dispositif de commande (1) selon la revendication 2, **caractérisé en ce que** le fût (15) est monté articulé par rapport à la caisse (10) du véhicule.

4. Dispositif de commande (1) selon la revendication 2 ou la revendication 3, **caractérisé en ce que** le fût (15) est un coulisseau à roulement à bille.

5. Dispositif de commande (1) selon l'une quelconque des revendications 1 à 4, **caractérisé en ce que** la liaison pivot glissant (14) est agencée pour être montée pivotante par rapport à la caisse (10) autour d'un axe (30) horizontal s'étendant parallèlement au plan d'ouverture de la porte.

6. Dispositif de commande (1) selon l'une quelconque des revendications 1 à 5, **caractérisé en ce qu'**il comporte une barre de conjugaison (4) mobile en rotation par rapport à la caisse (10) autour d'un axe parallèle à l'axe A du stabilisateur (3), ladite barre de conjugaison étant couplée au stabilisateur de façon à assurer un mouvement synchronisé des parties haute et basse du vantail (2).

7. Dispositif de commande (1) selon la revendication 6, **caractérisé en ce que** la barre de conjugaison (4) est couplé au stabilisateur (3) par l'intermédiaire d'une première bielle d'entrainement (21), ladite bielle (21) étant agencée avec la barre de conjugaison (4) et le stabilisateur (3) pour entrainer en rotation la barre de conjugaison (4) lorsque le stabilisateur (3) est mis en mouvement par le moteur (6).

8. Dispositif de commande (1) selon la revendication 7, **caractérisé en ce que** la barre de conjugaison (4) est couplé au stabilisateur (3) par l'intermédiaire d'une deuxième bielle d'entrainement (23), ladite bielle (23) étant agencée avec la barre de conjugaison (4) et le stabilisateur (3) pour entrainer le stabilisateur (3) en direction de l'ouverture du vantail (2) en réponse à une mise en rotation de la barre de conjugaison (4).

9. Dispositif de commande (1) selon l'une quelconque des revendications 1 à 8, **caractérisé en ce que** le stabilisateur (3) comporte au moins un galet de roulement (26) logé dans un rail de guidage (27) apte à être fixé sur la caisse (10) afin d'orienter le stabilisateur dans un plan perpendiculaire au plan d'ouverture P.

10. Dispositif de commande (1) selon l'une quelconque des revendications 1 à 9, **caractérisé en ce que** le rail de guidage (27) présente un axe de roulement parallèle à l'axe de la liaison pivot glissant (14).

11. Dispositif de commande (1) selon l'une quelconque des revendications 1 à 10, **caractérisé en ce que** le moteur (6) est un moteur flottant.

12. Porte louvoyante et coulissante (2) équipée d'un dispositif de fermeture et d'ouverture selon l'une quelconque des revendications précédentes.

## Patentansprüche

1. Steuervorrichtung (1) zum Öffnen und Schließen eines bezüglich einer Karosserie (10) eines Fahrzeugs schwenkbaren und schiebbaren Türflügels (2), wobei die Vorrichtung den Flügel (2) aus einer geschlossenen Stellung, in der er eine in der Karosserie (10) ausgebildete Öffnung (100) verschließt, in eine geöffnete Stellung, in der er die Öffnung (100) freigibt, und umgekehrt, führen kann, wobei die Öffnung (100) eine Öffnungsebene der Tür definiert, wobei die Steuervorrichtung (1) Folgendes umfasst:
- einen vertikalen Stabilisator (3) mit der Achse A, der Ritzel (5a, 5b) trägt, wobei jedes Ritzel (5a, 5b) eine am Flügel (2) ausgebildete Zahnstange in Eingriff nehmen soll, und
- einen Antriebsmotor (6), der schwenkbar bezüglich des Stabilisators (3) angebracht ist und einen Rotor mit einer Drehachse parallel zur Achse A und einen Stator (8) umfasst, der eine Drehkraft übertragen kann, wenn der Rotor verdrehgesichert ist, wobei der Rotor ein Antriebsritzel (7) trägt, das mit einem der Ritzel (5a, 5b) in Eingriff steht,
**dadurch gekennzeichnet, dass** der Stabilisator (3) und der Motor (6) mit der Karosserie (10) verbunden sind,
- durch eine Gleit-Schwenk-Verbindung (14) entlang einer senkrecht zur Öffnungsebene der Tür verlaufenden Achse, bzw.
- durch eine Reaktionsstange (9), die ein erstes Ende, das gelenkig bezüglich der Karosserie (10) angebracht werden soll, und ein zweites Ende (9a), das gelenkig am Stator (8) des Motors (6) entlang einer zur Achse A parallelen Achse angebracht ist.

2. Steuervorrichtung (1) nach Anspruch 1, **dadurch gekennzeichnet, dass** die Gleit-Schwenk-Verbindung (14) eine Welle (16) umfasst, die fest mit dem Stabilisator (3) verbunden ist, wobei die Welle (16) gleitbar in einer Hülse (15) angebracht ist, die an der Karosserie (10) des Fahrzeugs befestigt werden soll.

3. Steuervorrichtung (1) nach Anspruch 2, **dadurch gekennzeichnet, dass** die Hülse (15) gelenkig bezüglich der Karosserie (10) des Fahrzeugs angebracht ist.

4. Steuervorrichtung (1) nach Anspruch 2 oder 3, **dadurch gekennzeichnet, dass** die Hülse (15) ein Kugellagergleitstück ist.

5. Steuervorrichtung (1) nach einem der Ansprüche 1 bis 4, **dadurch gekennzeichnet, dass** die Gleit-Schwenk-Verbindung (14) dazu angeordnet ist, bezüglich der Karosserie (10) um eine horizontale Achse (30), die sich parallel zur Öffnungsebene der Tür erstreckt, schwenkbar angebracht zu sein.

6. Steuervorrichtung (1) nach einem der Ansprüche 1 bis 5, **dadurch gekennzeichnet, dass** sie eine bezüglich der Karosserie (10) um eine parallel zur Achse A des Stabilisators (3) verlaufende Achse drehbare Verbindungsstange (4) umfasst, wobei die Verbindungsstange so an den Stabilisator gekoppelt ist, dass sie eine synchronisierte Bewegung des oberen und unteren Teils des Flügels (2) gewährleistet.

7. Steuervorrichtung (1) nach Anspruch 6, **dadurch gekennzeichnet, dass** die Verbindungsstange (4) mittels einer ersten Übertragungsstange (21) an den Stabilisator (3) gekoppelt ist, wobei die Übertragungsstange (21) mit der Verbindungsstange (4) und dem Stabilisator (3) dazu angeordnet ist, die Verbindungsstange (4) in Drehung zu versetzen, wenn der Stabilisator (3) durch den Motor (6) in Bewegung gesetzt wird.

8. Steuervorrichtung (1) nach Anspruch 7, **dadurch gekennzeichnet, dass** die Verbindungsstange (4) mittels einer zweiten Übertragungsstange (23) an den Stabilisator (3) gekoppelt ist, wobei die Übertragungsstange (23) mit der Verbindungsstange (4) und dem Stabilisator (3) dazu angeordnet ist, als Reaktion auf ein Indrehungversetzen der Verbindungsstange (4) den Stabilisator (3) in Öffnungsrichtung des Flügels (2) anzutreiben.

9. Steuervorrichtung (1) nach einem der Ansprüche 1 bis 8, **dadurch gekennzeichnet, dass** der Stabilisator (3) mindestens eine Laufrolle (26) umfasst, die in einer Führungsschiene (27) untergebracht ist, welche an der Karosserie (10) befestigt werden kann, um den Stabilisator in einer senkrecht zur Öffnungsebene P verlaufenden Ebene auszurichten.

10. Steuervorrichtung (1) nach einem der Ansprüche 1 bis 9, **dadurch gekennzeichnet, dass** die Führungsschiene (27) eine parallel zur Achse der Gleit-Schwenk-Verbindung (14) verlaufende Laufachse aufweist.

11. Steuervorrichtung (1) nach einem der Ansprüche 1 bis 10, **dadurch gekennzeichnet, dass** der Motor (6) ein Schwebemotor ist.

12. Schwenkschiebetür (2), die mit einer Vorrichtung zum Schließen und Öffnen nach einem der vorhergehenden Ansprüche ausgestattet ist.

## Claims

1. Control device (1) for opening and closing a leaf (2) of a door, which pivots and slides with respect to a body shell (10) of a vehicle, the device being able to drive the leaf (2) from a closed position, in which it obstructs an opening (100) created in the body shell (10), to an open position, in which it leaves the opening (100) free, and vice versa, the opening (100) defining an opening plane of the door, the control device(1) comprising:
- a vertical stabilizer (3) of axis A, bearing pinions (5a, 5b), each pinion (5a, 5b) being designed to mesh with a rack created on the leaf (2), and
- a drive motor (6) mounted such that it can pivot with respect to the stabilizer (3), comprising a rotor, whose axis of rotation is parallel to the axis A, and a stator (8) which is able to transmit a rotation force when the rotor is locked in rotation, the rotor bearing a motor pinion (7) which meshes with one of the pinions (5a, 5b),
**characterized in that** said stabilizer (3) and the motor (6) are connected to the body shell (10) respectively:
- by means of a pivot connection (14) which can slide along an axis perpendicular to the opening plane of the door, and
- by means of a reaction rod (9) having a first end designed to be mounted articulated with respect to the body shell (10) and a second end (9a) mounted articulated on the stator (8) of the motor (6) about an axis parallel to the axis A.

2. Control device (1) according to Claim 1, **characterized in that** the sliding pivot connection (14) comprises a shaft (16) securely connected to the stabilizer (3), said shaft (16) being mounted such that it can slide in a barrel (15) designed to be attached to the body shell (10) of the vehicle.

3. Control device (1) according to Claim 2, **characterized in that** the barrel (15) is mounted articulated with respect to the body shell (10) of the vehicle.

4. Control device (1) according to Claim 2 or Claim 3, **characterized in that** the barrel (15) is a ball bearing cradle.

5. Control device (1) according to any one of Claims 1 to 4, **characterized in that** the sliding pivot connection (14) is arranged so as to be mounted in pivoting fashion with respect to the body shell (10), about a horizontal spindle (30) which extends parallel to the opening plane of the door.

6. Control device (1) according to any one of Claims 1 to 5, **characterized in that** it comprises a connecting bar (4) which is free to move in rotation with respect to the body shell (10), about an axis parallel to the axis A of the stabilizer (3), said connecting bar being coupled to the stabilizer so as to ensure that the upper and lower parts of the leaf (2) move in synchrony.

7. Control device (1) according to Claim 6, **characterized in that** the connecting bar (4) is coupled to the stabilizer (3) via the intermediary of a first drive rod (21), said rod (21) being arranged with the connecting bar (4) and the stabilizer (3) so as to drive the connecting bar (4) in rotation when the stabilizer (3) is set in motion by the motor (6).

8. Control device (1) according to Claim 7, **characterized in that** the connecting bar (4) is coupled to the stabilizer (3) via the intermediary of a second drive rod (23), said rod (23) being arranged with the connecting bar (4) and the stabilizer (3) so as to drive the stabilizer (3) in the direction of the opening of the leaf (2) in response to the connecting bar (4) being made to rotate.

9. Control device (1) according to any one of Claims 1 to 8, **characterized in that** the stabilizer (3) comprises at least one roller (26) received in a guide rail (27) which can be attached to the body shell (10) in order to orient the stabilizer in a plane perpendicular to the opening plane P.

10. Control device (1) according to any one of Claims 1 to 9, **characterized in that** the guide rail (27) has a rolling axis parallel to the axis of the sliding pivot connection (14).

11. Control device (1) according to any one of Claims 1 to 10, **characterized in that** the motor (6) is a rubber-cushioned motor.

12. Pivoting and sliding door (2) equipped with a closing and opening device according to any one of the preceding claims.
